# EUROPÄISCHE PATENTSCHRIFT

(11) **EP 1 527 237 B1**
(45) Veröffentlichungstag und Bekanntmachung des Hinweises auf die Patenterteilung: **15.10.2008**
(21) Anmeldenummer: 03738018.5
(22) Anmeldetag: 12.06.2003
(51) Int. Cl.: E04B 2/74

(54) **DÄMMSTOFFELEMENT UND GEBÄUDEWAND**
INSULATION ELEMENT AND BUILDING WALL
ELEMENT ISOLANT ET MUR DE CONSTRUCTION

(30) Priorität: 19.07.2002 DE 10232854
(43) Veröffentlichungstag der Anmeldung: 04.05.2005
(73) Patentinhaber: Deutsche Rockwool Mineralwoll GmbH & Co. OHG, 45966 Gladbeck (DE)
(72) Erfinder: KLOSE, Gerd-Rüdiger, 45286 Dorsten (DE)
(74) Vertreter: Wanischeck-Bergmann, Axel
(86) Internationale Anmeldenummer: PCT/EP2003/006149
(87) Internationale Veröffentlichungsnummer: WO 2004/009926

(56) Entgegenhaltungen:
- DE-A- 2 244 073
- DE-C- 19 950 890
- US-A- 3 841 043
- US-A- 5 094 052
- US-B1- 6 381 916

## Beschreibung

Die Erfindung betrifft ein Dämmstoffelement aus Mineralfasern, insbesondere Steinwolle und/oder Glaswolle, in Form von Dämmstoffbahnen, Dämmplatten, Dämmfilzen oder dergleichen, für den Einbau zwischen zwei beabstandet zueinander angeordneten Gebäudebauteilen, nämlich Profilen in Ständerwänden oder Montagewände und/oder Vorsatzschalen sowie zur Schall- und/oder Wärmedämmung von Decken und Wänden und ähnlichen Gebäudeteilen, bestehend aus einem Dämmelement mit zwei großen, vorzugsweise beabstandet und parallel zueinander ausgerichteten Oberflächen und diese verbindende Seitenflächen und einen Abschnitt für den Einbau in ein Profil. Ferner betrifft die Erfindung eine Gebäudewand mit einem Stützgerüst, bestehend aus zumindest zwei im Abstand zueinander angeordneten, vorzugsweise lotrecht ausgerichteten Ständern, insbesondere in Form von U-, W-, Ω- oder C-förmigen Profilen aus Metall, einer zumindest einseitigen Bekleidung, vorzugsweise in Form von Gipskarton- und/oder Gipsfaser-Platten, und einer Wärme- und/oder Schalldämmung aus Dämmstoffelementen, die aus jeweils einem im Bereich zumindest einer Seitenfläche angeordneten, getrennt von dem Dämmelement ausgebildeten Abschnitt bestehen.

Montage-Wände weisen zumeist ein Stutzgerüst aus Blechprofilen auf, das auf beiden Seiten zumeist mit Gipskarton- oder Gipsfaser-Platten bekleidet ist. Bei sogenannten Vorsatzschalen wird nur die Sichtseite, z.B. die dem Raum zugewandte Seite bekleidet.

Die sogenannten Ständer werden dabei in liegende U-förmige Profile eingestellt, die am Boden und an der Decke bzw. anderen Widerlagern befestigt sind. Die hierfür geeigneten Blechprofile sind ebenfalls U-förmig geformt, wobei aber die beiden Schenkel rechtwinklig abgekantet sind. Durch eine geeignete Profilierung des Rückens und der beiden Schenkel sind diese Profile trotz relativ geringer Blechdicken verwindungssteif und können hohe Seitenkräfte aufnehmen. Die Ständer-Profile werden im allgemeinen als C-Profile bezeichnet. Die Breite der Stützkonstruktionen erreicht ca. 50 bis ca. 150 mm.

Nach dem Aufstellen der Stützkonstruktion wird zunächst eine Wandseite mit Bekleidungsplatten versehen. Die Bekleidungsplatten bestehen üblicherweise aus Gipskarton, Profilblechen oder ähnlichen Materialien und werden mit Hilfe von selbstbohrenden und -schneidenden Schrauben, die in regelmäßigen Abständen von ca. 25 bis ca. 35 cm angeordnet sind, an der Stützkonstruktion befestigt. Die vertikalen Stöße zwischen den Platten müssen auf einem Schenkel der senkrechten C-Profile liegen, um spätere Rissbildungen zu vermeiden. Die Schraubenreihen jeder Platte werden versetzt zueinander angeordnet, um eine optimale Aussteifung zu erreichen. Die zunächst lose in die U-Profile eingestellten C-Profile werden auf diese Weise nach den Abmessungen der Bekleidungsplatten ausgerichtet und dementsprechend fixiert.

In die auf einer Seite offenen Hohlräume zwischen den C-Ständern werden nun Mineralwolle-Dämmplatten oder -Dämmfilze eingeklemmt. Die Mindest-Dicke der Dämmstoffe beträgt ca. 4 cm. Die Dämmstoffe werden dazu von der Seite her in die C-Profile eingeschoben. Dieser Vorgang bereitet einige Schwierigkeiten, da der Dämmstoff einmal an den scharfkantigen, etwa 5 bis 10 mm breiten, gegeneinander gerichteten Abkantungen der beiden Schenkel vorbeigeführt werden muss. Gleichzeitig bilden die ca. 10 - 20 mm in den Hohlraum der C-Profile hineinragenden Schrauben wesentliche Hindernisse, an denen der Dämmstoff hängen bleibt.

Um den Dämmstoff überhaupt noch einklemmen bzw. quasi aufspießen zu können, werden gern ausgesprochen kompressible, dabei naturgemäß wenig formstabile Dämmstoffe verwendet. Trotzdem gelingt es regelmäßig nicht, den Hohlraum entsprechend der Dicke des Dämmstoffs vollständig aufzufüllen. Die entstehenden Hohlräume wirken sich generell auf den Schall- und Wärmeschutz und im Brandfall auf die Feuerwiderstandsdauer der Konstruktion aus.

Auf der gegenüberliegenden Seite des Hohlraums wird der Dämmstoff an dem verhältnismäßig glatten Rücken des C-Profils entlang geschoben und dabei zwischen beiden Widerlagern eingeklemmt. Bei der geringen Steifigkeit des Dämmstoffs rutscht dieser aus dem Hohlraum leicht wieder heraus und behindert anschließend das Aufschrauben der Bekleidungsplatten. Der Dämmstoff kann auch deshalb leicht verrutschen, weil seine Dicke regelmäßig geringer ist als die Tiefe der Wandhohlräume. Wenn der Dämmstoff im Deckenabschlußbereich abrutscht, entstehen dort Schall- und Wärmebrücken sowie Bereiche mit verringerter Feuerwiderstandsdauer, die Wandisolierung ist hier somit mangelhaft.

Dasselbe trifft für Vorsatzschalen zu, wenn diese nicht in einem engen Abstand zu einer Gegenfläche angeordnet sind.

Das unvollständige Auffüllen der C-Profile in Verbindung mit verrutschten Dämmstoffen und Luftspalten zwischen Dämmstoff und Bekleidung erlaubt auch das Eindringen von kalter Außenluft bei oben offenen Wänden, wie sie häufig in Dachgeschossen anzutreffen sind. In diesen Fällen kann sogar die Kaltluft aus Steckdosen in die beheizten Räume strömen und wesentliche Energieverluste bewirken.

Um bei gleichem Materialeinsatz für die Stützkonstruktionen die Gebrauchseigenschaften der Wand deutlich zu verbessern und Mängel zu vermeiden, sollten die vorgegebenen Hohlräume vollständig mit Dämmstoffen aufgefüllt werden.

Aus der US-A-4 016 700 ist eine Blechriegelschiene zum Aufbau von Wärme isolierenden Bauteilen bekannt. Derartige Blechriegelschienen werden für Wandelemente verwendet, die aus zwei Tafeln bestehen, wobei die Blechriegelschiene als Abstand haltendes, versteifendes und Last tragendes Element aus dünnem Metallblech im gegenseitigen Abstand angeordnet werden. Ein Ausführungsbeispiel dieser Druckschrift zeigt eine im Querschnitt U-förmig ausgebildete Blechriegelschiene, deren freie Enden der Schenkel nach innen aufeinander zu abgebogen sind. Hierbei sind drei Blechriegelschienen angeordnet, wobei zwei Blechriegelschienen gegensinnig aus zwei Blechriegelschienen gleichgerichtet ausgerichtet sind. In die Zwischenräume zwischen den Tafeln ist ein Wärme isolierendes Material, beispielsweise in Form von Kissen oder Bahnen aus Mineralwolle eingesetzt, von denen einige in die Hohlräume der Blechriegelschienen eindringen. Die Blechriegelschienen sind kanalförmig profiliert und weisen gegenüberliegende Flanschbereiche auf, an denen die Tafeln beispielsweise mit Schrauben befestigt sind. Weiterhin beschreibt die US-A-3 058 551 ein Gebäudebauelement für eine Verarbeitung im Gebäudeaußenbereich. Bei diesen Bauelementen handelt es sich um Kassettenelemente, die aus zwei Blechlagen bestehen, welche Blechlagen unter Zwischenlage einer Wärmedämmung über Verbindungselemente miteinander verbunden sind. Die Verbindungselemente können im Wesentlichen U-förmig oder S-förmig ausgebildet sein und werden mit den Blechlagen verschraubt.

Der Erfindung liegt die **Aufgabe** zugrunde, einen Dämmstoff und eine Gebäudewand der gattungsgemäßen Art dahingehend zu verbessern, dass der Einbau von Dämmstoffen in Montage-Wände ebenso wie in Vorsatzschalen oder bei der Innendämmung von Decken und Wänden erleichtert und hinsichtlich der Wärme- und Schalldämmung verbessert wird, wobei die Dämmstoffe hohlraumfüllend so angebracht werden, dass sie insbesondere an den Innenwandungen der den Hohlraum umgebenden Oberflächenteilen in einfacher Weise zum Anhaften gebracht werden können.

Die **Lösung** dieser Aufgabenstellung sieht bei einem erfindungsgemäßen Dämmstoffelement vor, dass der Abschnitt vom Dämmelement getrennt ausgebildet ist und dass der Abschnitt eine entsprechend dem Profil ausgebildeteAussenkontur aufweist, so dass der Abschnitt formschlüssig in das Profil einsetzbar ist und dass der Abschnitt aus Mineralfasern besteht und mit dem Dämmelement verbindbar ist. Seitens der Gebäudewand ist zur **Lösung** der Aufgabenstellung erfindungsgemäß vorgesehen, dass der Abschnitt eine entsprechend der Profilierung des Profils ausgebildete Außenkontur aufweist, dass der Abschnitt das Profil ausfüllt, wobei der Abschnitt formschlüssig in das Profil eingesetzt und aus Mineralfasern ausgebildet ist und dass der Abschnitt mit dem Dämmelement verbindbar ist..

Mit einem erfindungsgemäßen Dämmstoffelement besteht die Möglichkeit, die Einbauarbeiten derartiger Dämmstoffelemente zwischen beabstandeten Gebäudebauteile wesentlich zu vereinbaren, so dass beispielsweise derartige Einbauarbeiten in einfacher Weise von einer Person ausgeführt werden können. Beispielsweise können erfindungsgemäße Dämmstoffelemente in einer erfindungsgemäß ausgebildeten Gebäudewand eingebaut werden. Hierzu ist es vorgesehen, dass in einem ersten Schritt ein entsprechend der Profilierung des Profils ausgebildeter, als Füllprofil dienender Abschnitt im Profil angeordnet wird, bevor daran anschließend die weitere Dämmung eingebaut wird. Der als Füllprofil dienende Abschnitt kann werks- oder baustellenseitig eingebaut werden. Je nach Rohdichte des Abschnitts und damit insbesondere nach seiner Kompressibilität kann der Abschnitt vor dem Aufstellen der Profile in Längsrichtung eingeschoben oder nach Aufstellen der Profile quer zur Längsrichtung der Profile eingedrückt werden.

Weitere Merkmale bzw. bevorzugte Weiterbildungen der Erfindung ergeben sich aus den Unteransprüchen und der nachfolgenden Beschreibung.

Die Erfindung hat den Vorteil, dass die Hohlräume der Profile zunächst mit als Füllprofile ausgebildeten Abschnitten aus gebundenen Mineralfasern vollständig ausgefüllt werden. Der Abschnitt lässt sich ohne weiteres in den Hohlraum des Profils einfügen und ist entsprechend dem Innenquerschnitt des Profils ausgebildet, so dass der Abschnitt sowohl an den Innenflächen der Profilschenkel als auch an der Innenfläche des Profilstegs vollflächig anliegt und den Innenquerschnitt des Profils vollständig ausfüllt und in etwa bündig mit den Abkantungen des Profils abschneidet.

Zumindest eine der Seitenflächen des Abschnitts kann mit einem Adhäsivkleber beschichtet sein, so dass der Abschnitt im Profil fixiert ist. Die Klebflächen der Abschnitte können auch nach außen gerichtet sein. Ebenfalls können mehrere Außenflächen des Abschnitts dergestalt ausgerüstet sein.

Die Mineralwolle-Dämmplatten oder -Dämmfilze können nun ohne weiteres zwischen der freien Seitenfläche des Abschnitts und dem Steg des gegenüberliegenden Profil in den Hohlraum zwischen den benachbarten Profilen eingeschoben und dadurch eingespannt werden. Zur Sicherung der Position können die Dämmplatten der Dämmfilze auf einer oder beiden Seitenflächen mit einer Schicht Adhäsivkleber ausgerüstet werden.

Als geeignete Adhäsivkleber kommen u.a. Schmelz-Klebstoffe (Hotmelt-Klebstoffe) in Frage, die beispielsweise aus thermoplastischem Kautschuk bestehen. Diese sogenannten Haft-Hotmelt-Klebstoffe werden mit erhöhter Temperatur auf die Seitenflächen der Dämmplatten oder Dämmfilze gesprüht, gegossen oder extrudiert und anschließend mit Kunststoff-Folien abgedeckt, um die Klebfähigkeit zu erhalten. Ebenso kann auch der außenliegende Rücken jedes benachbarten Profils mit einem Adhäsivkleber zur Verbindung mit der Dämmplatte oder dem Dämmfilz beschichtet sein.

Eine weitere Ausgestaltungsmöglichkeit besteht darin, Verbundwerkstoffe aus Glas- oder Kunststoff-Fasern oder aus Metallfolien mit Folien aus thermoplastischen Kunststoffen auf die entsprechende Fläche aufzuschweißen oder aufzukleben. Die hohe Wärmeleitfähigkeit der Metallfolien ist bei den Montagewänden wegen der dort ohnehin vorhandenen Wärmebrücken kein zusätzlicher Nachteil, vorzugsweise werden die Folien aber nur partiell, insbesondere parallel zu der Mittelachse der Seitenflächen auf die Dämmstoffe aufgebracht.

Bei festeren Dämmplatten können auch Beschichtungen, z.B. aus Zement- oder Kunststoff-Mörtel, Wasserglas-Farben, Kieselsol u.a. aufgebracht werden, auf denen Klebebänder anhaften.

Es ist ferner vorgesehen, dass der Abschnitt mit der Dämmplatte oder der Dämmstoffbahn verbindbar, insbesondere verklebbar und/oder formschlüssig, vorzugsweise über eine Feder-Nut-Ausbildung zusammensteckbar ist. Hierdurch wird eine sichere Verbindung des Abschnitts mit der Dämmplatte bzw. der Dämmstoffbahn gewährleistet, so dass Wärmebrücken bzw. Unstetigkeitsstellen in der Wärmedämmung verhindert werden.

Vorzugsweise weist der Abschnitt eine Rohdichte bis zu 200 kg/m³ auf, so dass der Abschnitt das Profil aussteift. Grundsätzlich können die Abschnitte auch Rohdichten von weniger als 55 kg/m³ aufweisen, so dass sie in einfacher Weise durch ihre Kompressibilität in die Profile zwischen die Schenkel steckbar sind. Bei Rohdichten zwischen 100 und 200 kg/m³ ist der Abschnitt geeignet, biegeweiche Ständerprofile aus dünnen Metallblechen auszusteifen.

Ergänzend kann vorgesehen sein, dass der Abschnitt insbesondere bei geringeren Rohdichten von beispielsweise ≤ 55 kg/m³ zumindest einseitig eine biegefeste Armierung beispielsweise einen Streifen aus Gipskarton, Gipsfaserplatte, Holz, Kunststoffe oder Metall aufweist. Diese Ausgestaltung verbindet die Vorteile eines Abschnitts mit hoher Rohdichte mit den Vorteilen der geringen Rohdichte, nämlich der Flexibilität und Kompressibilität, so dass ein derart ausgebildeter Abschnitt nicht nur in einfacher Weise in ein Profil einsetzbar ist, sondern auch durch die biegefeste Armierung ein biegeweiches Ständerprofil aussteifen kann.

Es ist nach einem weiteren Merkmal der Erfindung vorgesehen, dass bei dieser Ausführungsform der Streifen rechtwinklig zu den Schenkeln des Profils bzw. parallel zu einem die Schenkel des Profils verbindenden Steg verlaufend angeordnet ist. Der Streifen ist vorzugsweise hinter einer Umbördelung des Profils angeordnet, um ihn in seiner Lage zu fixieren. Andererseits kann bei Einsatz der erfindungsgemäßen Dämmstoffelemente auf Umbördelungen als Aussteifungsmittel des Profils verzichtet werden. Es entstehen bei eingesetzten Abschnitten Kastenprofile, die einerseits akustisch wirksam sind und andererseits die Steifigkeit des Profils, insbesondere eines Ständerprofils erhöhen.

Um die Einbaubarkeit des Abschnitts zu verbessern ist vorgesehen, dass dieser, insbesondere bei einer Rohdichte von 100 bis 200 kg/m³ in zumindest einer, vorzugsweise in beiden Seitenflächen zumindest einen, vorzugsweise zwei oder mehrere Einschnitte und/oder Ausnehmungen aufweist, die vorzugsweise parallel zur Flächennormalen der Seitenflächen verlaufen. Diese Einschnitte und/oder Ausnehmungen ermöglichen eine gewisse Kompressibilität des Abschnitts, um den Einbau im Profil zu vereinfachen, insbesondere, wenn das Profil im Bereich der Schenkel Sicken oder dergleichen aufweist.

Alternativ kann vorgesehen sein, dass der Abschnitt, insbesondere bei einer Rohdichte von 100 bis 200 kg/m³, im Bereich zumindest einer, vorzugsweise beider Seitenflächen, insbesondere durch mechanisches Walken mit der damit verbundenen Auflösung des Faserverbundes elastifiziert ausgebildet ist. Auch diese Ausgestaltung dient der Erhöhung der Kompressibilität des Abschnitts zumindest im Bereich einer Seitenfläche, um den Einbau des Abschnitts in einem Profil zu vereinfachen.

Die voranstehend genannten Merkmale und Vorteile des Dämmstoffelementes bzw. seiner Weiterbildungen treffen auch auf die Ausgestaltung der erfindungsgemäßen Gebäudewand zu. Es wird daher diesbezüglich auf die voranstehenden Vorteile in Bezug auf die Unteransprüche zu der erfindungsgemäßen Gebäudewand verwiesen.

Weitere Merkmale und Vorteile der Erfindung ergeben sich aus der nachfolgenden Beschreibung der zugehörigen Zeichnung, in der bevorzugte Ausführungsbeispiele dargestellt sind. In der Zeichnung zeigen:
- Fig. 1: eine Ständerwand in geschnitten dargestellter Seitenansicht;
- Fig. 2: einen Abschnitt einer Ständerwand mit zwei Profilen in geschnitten dargestellter Draufsicht;
- Fig. 3: einen Abschnitt einer Ständerwand mit zwei alternativen Profilen in geschnitten dargestellter Draufsicht;
- Fig. 4: einen Abschnitt einer Ständerwand mit einem alternativen Profil in geschnitten dargestellter Draufsicht;
- Fig. 5: einen Abschnitt einer Ständerwand mit einem alternativen Profil in geschnitten dargestellter Draufsicht
- Fig. 6: einen als Füllprofil ausgestalteten Abschnitt eines Dämmstoffelementes im Querschnitt;
- Fig. 7: eine weitere Ausführungsform eines Abschnitts nach Figur 6 im Querschnitt;
- Fig. 8: eine weitere Ausführungsform eines Abschnitts nach Figur 6 im Querschnitt und
- Fig. 9: ein Anschlussdämmelement für die Abschnitte nach den Figuren 7 und 8 im Querschnitt.

In Figur 1 ist eine Ständerwand 1 dargestellt. Die Ständerwand 1 erstreckt sich zwischen einer Decke D und einem Boden B und besteht im wesentlichen aus zwei Profilen 2 und beidseitig der Profile 2 angeordneten Bekleidungselementen 4. Als Bekleidungselemente 4 kommen insbesondere Gipskarton- und/oder Gipsfaser-Platten in Betracht, die sich bevorzugt bei derartigen Ständerwänden 1 verarbeiten lassen.

Die Profile 2, die aus Stahlblech oder Leichtmetall bestehen weisen zwei Schenkel 5 und einen die Schenkel 5 verbindenden Steg 6 auf, wobei die Schenkel 5 parallel zueinander ausgerichtet sind. Die Profile 5 sind an der Decke D bzw. am Boden B mit Schrauben 3 befestigt.

Die Befestigung der Bekleidungselemente 4 an den Profilen 2 erfolgt ebenfalls mit beispielsweise in den Figuren 4 und 5 dargestellten Schrauben 3, die die Bekleidungselemente 4 und einen Schenkel 5 des Profils 2 durchgreifen.

Zwischen der Decke D und dem Boden B und den Profilen 2 sind ist eine Schalldämmung S angeordnet, die aus profilierten Mineralfaserstreifen besteht.

Die Profile 2 weisen einen Steg 6 auf, der aus Stabilitätsgründen profiliert ausgebildet ist. Entsprechend der Profilierung kann das an der Decke D angeordnete Profil 2 als W-Profil bezeichnet werden. Der Steg 6 weist in seinem Mittelbereich darüber hinaus eine U-förmige Sicke 7 auf, die beispielsweise auch zur Aufnahme der Schrauben 3 mit einer Vielzahl von Löchern ausgebildet sein kann. Das im Bereich des Bodens B angeordnete Profil 2 hat einen Steg 6, der rechtwinklig zu den Schenkeln 5 ausgerichtet ist und zwei Sicken 7 beidseitig eines Mittelbereichs 8 aufweist, in dem eine Reihe von Löchern zur Aufnahme der Schrauben 3 angeordnet ist. Die Sicken 7 sind in Richtung der Schenkel 5 ausgerichtet.

Die Mineralfaserstreifen der Schalldämmung S sind entsprechend der Profilierung des Stegs 6 der Profile 2 ausgebildet, so dass beispielsweise der Mineralfaserstreifen der Schalldämmung S im Bereich des Bodens B zwei Vorsprünge entsprechend der Ausgestaltung der Sicken 7 aufweist.

Zwischen den Profilen 2 ist ein Dämmelement 9 angeordnet, das aus Mineralfasern, beispielsweise Steinwolle besteht.

Das Dämmelement 9 weist eine Materialstärke auf, die im wesentlichen mit der Länge des Stegs 6 und damit mit dem Abstand der beiden Schenkel 5 eines Profils 2 übereinstimmt. Ein geringfügiges Übermaß der Materialstärke der Dämmplatte 8 gegenüber diesem Abstand zwischen den Schenkeln 5 des Profils 2 ist hierbei unschädlich und in der Regel erwünscht, um den zwischen zwei beabstandet angeordneten Bekleidungselementen 4 bestehenden Hohlraum möglichst vollständig mit Dämmmaterial auszufüllen.

In die bodenseitig und deckenseitig befestigten Profile 2 sind Profile 2 als Ständer eingestellt, wobei diese eingestellten Profile 2 mit den am Boden B bzw. der Decke D befestigten Profilen 2 kraft- oder formschlüssig verbunden, beispielsweise auch verschraubt oder vernietet sind.

Bei der Erstellung einer Ständerwand 1 werden in einem ersten Schritt die Profile 2 decken- und bodenseitig angeordnet und mit Schrauben 3 verdübelt. Anschließend werden die als Ständer ausgebildeten Profile 2 in einem Abstand zueinander in die boden- und deckenseitig angeordneten Profile 2 eingestellt und mit diesen verschraubt. Der Abstand zwischen zwei benachbarten Profilen 2 entspricht hierbei im wesentlichen der Länge oder Breite von nachfolgend einzubauenden Dämmplatten.

Im nächsten Schritt wird das aus den als Ständern angeordneten Profilen 2 und den boden- und deckenseitigen Profilen 2 erstellte Gestell einseitig mit Bekleidungselementen 4 versehen, wobei die Bekleidungselemente 4 mit Schrauben 3 an den Profilen 2 und gegebenenfalls auch an den boden- und deckenseitig montierten Profilen 2 verschraubt werden.

In den Figuren 2 bis 5 sind unterschiedliche Profile 2 dargestellt, die als Ständer-profile einsetzbar sind. Figur 2 zeigt den Abschnitt einer Ständerwand 1 mit zwei im Abstand zueinander angeordneten Profilen 2, die wiederum zwei Schenkel 5 und einen die Schenkel 5 verbindenden Steg 6 aufweisen, wobei die beiden Profile 2 gleichgerichtet zwischen den Bekleidungselementen 4 angeordnet sind. Es ist zu erkennen, dass die Profile 2 zwei an den freien Enden der Schenkel 5 aufeinanderzu ausgerichtete Abbiegungen 10 aufweisen. Der zwischen den Abbiegungen 10 und dem Steg 6 einerseits und den beiden Schenkeln 5 andererseits bestehende Profilraum ist mit einem Abschnitt 11 als Füllprofil ausgefüllt. Dieser Abschnitt 11 wird nachfolgend noch genauer beschieben.

Zwischen dem einer Wand W zugewandten Profil 2 und der Wand W ist ein Dämmelement 12 angeordnet, welches wiederum der Profilierung des Stegs 6 entsprechend ausgebildet ist. Der Steg 6 des Profils 2 ist entsprechend dem Steg 6 des an der Decke D befestigten Profils 2 gemäß Figur 1 ausgebildet, mit dem Unterschied, dass die Sicke 7 bei dem in Figur 2 dargestellten Profil 2 im Querschnitt nicht U- sondern V-förmig ausgebildet ist.

Eine weitere Ausführungsform von Profilen 2 ist in Figur 3 dargestellt. Das in Figur 3 links dargestellte Profil 2 ist C-förmig ausgebildet und weist im Bereich seines Steges 6 eine breite Sicke 7 auf. Ein solches Profil 2 wird auch als CW-Profil bezeichnet.

Das in Figur 3 rechts dargestellte Profil 2 besteht aus Streckmetall und hat einen Steg 6 mit einer halbkreisförmigen Sicke 7.

Die Figuren 4 und 5 zeigen Profile 2, wie sie beispielsweise aus der DE 199 50 890 C1 bekannt sind. Diese Profile 2 werden als Ω-förmige Ständerprofile bezeichnet und weisen einen kreisbogenabschnittförmigen Steg 6 sowie profilierte Schenkel 5 auf. Ergänzend haben diese Profile 2 an den freien Enden der Stege 5 L-förmig ausgebildete Abbiegungen 10.

Das Ausführungsbeispiel gemäß Figur 4 zeichnet sich dadurch aus, dass der Steg 6 ergänzend eine U-förmige Sicke 7 hat und die Schenkel 5 zickzack-förmig profiliert sind. Demgegenüber sind die Schenkel 5 beim Ausführungsbeispiel gemäß Figur 5 wellenförmig profiliert.

In den Figuren 6 bis 9 sind die Abschnitte 11 dargestellt, die in den Profilraum der Profile 2 einsetzbar sind. Die Abschnitte 11 bestehen aus Mineralfasern und haben eine Rohdichte von ca. 100 kg/m³, so dass die Abschnitte 11 in der Lage sind, biegeweiche Profile 2 auszusteifen.

Die Abschnitte 11 sind entsprechend der Profilierung des Profils 2 ausgebildet und dienen als Füllprofil, das formschlüssig in das Profil 2 einsetzbar ist. Beispielsweise weist der in Figur 6 dargestellte Abschnitt 11 eine halbkreisförmige Ausnehmung 13 auf, die entsprechend einer Sicke 7 gemäß dem rechten Profil 2 in Figur 3 ausgebildet ist. Die der Ausnehmung 13 gegenüberliegende Fläche 14 kann gemäß dem oberen Abschnitt der Figur 6 gewölbt oder gemäß dem unteren Abschnitt der Figur 6 gerade ausgebildet sein, wobei dieser Bereich mit dem Dämmelement 9 in der Ständerwand 1 zur Anlage kommt.

An beiden Schmalseiten 15 des Abschnitts 11 ist jeweils eine Schicht 16 eines beim Einbau aktivierbaren Adhäsivklebers angeordnet. Die Aktivierung des Adhäsivklebers erfolgt dadurch, dass eine auf der Schicht 16 angeordnete Abdeckung 17, beispielsweise eine Folie entfernt wird. Der Adhäsivkleber dient der Verklebung des Abschnitts 11 in dem Profil 2, nämlich an den Schenkeln 5.

Figur 7 zeigt einen Abschnitt 11 für den Einsatz in einem Ω-Profil 2, wobei eine Seitenfläche 15 zwei beabstandet zueinander angeordnete, parallel zur Flächennormalen der Seitenfläche 15 ausgerichtete, im Querschnitt rechteckige Nuten 18 und einen mittig dazwischen angeordneten Einschnitt 19 aufweist. Die Nuten 18 und der Einschnitt 19 dienen der Erhöhung der Kompressibilität und Flexibilität des Abschnitts 11, um den Einbau des Abschnitts 11 im Profil 2 zu erleichtern. Im Übrigen entspricht der Abschnitt 11 in seiner Querschnittsformgebung dem Abschnitt 11 gemäß Figur 6. Ergänzend weist der Abschnitt 11 nach Figur 7 im Übergangsbereich zwischen der Fläche 14 und den Schmalseiten 15 Abschrägungen 20 auf. Diese Abschrägungen dienen, wie in Figur 8 dargestellt, der Anpassung des Abschnitts 11 an die Abbiegungen 10 des Profils 2.

Für den Anschluss des Profils 2 gemäß Figur 8 an eine Wand W ist das in Figur 9 dargestellte Dämmelement 12 vorgesehen, welches eine an der Wand W anliegende gerade Fläche 21 und eine Profilierung 22 im Bereich der der Fläche 21 gegenüberliegenden Fläche aufweist, welche Profilierung 22 mit der Sicke 7 des Profils 2 übereinstimmt.

Es ist zu erkennen, dass das Dämmelement 12 eine Breite b aufweist, die größer ist, als die Breite des Profils 2. Insgesamt beträgt die Breite b des Dämmelementes 12 die Summe der Breite des Profils 2 zuzüglich der Materialstärke der beidseitig des Profils 2 angeordneten Bekleidungselemente 4. Das Dämmelement 12 besteht ebenfalls aus einem gering kompressiblen Mineralfaserdämmstoff.

## Patentansprüche

1. Dämmstoffelement aus Mineralfasern, insbesondere Steinwolle und/oder Glaswolle, in Form von Dämmstoffbahnen, Dämmplatten, Dämmfilzen oder dergleichen, für den Einbau zwischen zwei beabstandet zueinander angeordneten Gebäudebauteilen, nämlich Profilen in Ständerwänden oder Montagewänden und/oder Vorsatzschalen sowie zur Schall- und/oder Wärmedämmung von Decken und Wänden und ähnlichen Gebäudeteilen, **dadurch gekennzeichnet, dass** des Dämmstoffelement besteht aus a) einem Dämmelement (9) mit zwei großen, vorzugsweise beabstandet und parallel zueinander ausgerichteten Oberflächen und diese verbindende Seitenflächen (15), und b) aus einem vom Dämmelement (9) getrennt ausgebildeten Abschnitt (11), wobei der Abschnitt (11) für den Einbau in ein Profil (2) profiliert ausgebildet ist, derart, dass der Abschnitt (11) eine entsprechend dem Profil (2) ausgebildete Außenkontur aufweist, so dass der Abschnitt (11) formschlüssig in das Profil (2) einsetzbar ist, wobei der Abschnitt (11) aus Mineralfasern besteht und wobei der Abschnitt (11) mit dem Dämmelement (9) verbindbar ist.

2. Dämmstoffelement nach Anspruch 1,
**dadurch gekennzeichnet,**
**dass** auf zumindest einer der Seitenflächen (15) und/oder einer dem Profil (2) zugewandten Stirnfläche (14) des Abschnitts (11) eine Schicht (16) eines beim Einbau aktivierbaren Adhäsivklebers vollflächig oder partiell angeordnet ist.

3. Dämmstoffelement nach Anspruch 2,
**dadurch gekennzeichnet,**
**dass** zwei gegenüberliegend angeordnete Seitenflächen (15) des Abschnitts (11) mit einer Schicht (16) Adhäsivkleber ausgebildet sind.

4. Dämmstoffelement nach einem der Ansprüche 2 oder 3,
**dadurch gekennzeichnet,**
**dass** der Adhäsivkleber als durch Temperatur aktivierbarer Kleber ausgebildet ist.

5. Dämmstoffelement nach einem der Ansprüche 2 bis 4,
**dadurch gekennzeichnet,**
**dass** der Adhäsivkleber aus einem thermoplastischen Kunststoff besteht.

6. Dämmstoffelement nach Anspruch 2,
**dadurch gekennzeichnet,**
**dass** der Adhäsivkleber mit einer zur Aktivierung entfernbaren Abdeckung (17), insbesondere einer Kunststoff-Folie abgedeckt ist.

7. Dämmstoffelement nach Anspruch 2,
**dadurch gekennzeichnet,**
**dass** der Adhäsivkleber in einer dünnen Schicht (16) auf die vorgesehene Fläche (14, 15) aufgesprüht oder aufgegossen ist.

8. Dämmstoffelement nach Anspruch 1,
**dadurch gekennzeichnet,**
**dass** der Abschnitt (11) mit dem Dämmelement über eine Feder-Nut-Ausbildung zusammensteckbar ist.

9. Dämmstoffelement nach Anspruch 1,
**dadurch gekennzeichnet,**
**dass** der Abschnitt (11) eine Rohdichte bis zu 200 kg/m3 aufweist und das Profil (2) aussteift.

10. Dämmstoffelement nach Anspruch 1,
**dadurch gekennzeichnet,**
**dass** der Abschnitt (11) insbesondere bei geringeren Rohdichten von beispielsweise ≤ 55 kg/m3 zumindest einseitig eine biegefeste Armierung, beispielsweise einen Streifen aus Gipskarton, Gipsfaserplatte, Holz, Kunststoff oder Metall aufweist.

11. Dämmstoffelement nach Anspruch 10,
**dadurch gekennzeichnet,**
**dass** der Streifen rechtwinklig zu Schenkeln (5) des Profils (2) bzw. parallel zu einem die Schenkel (5) des Profils (2) verbindenden Steg (6) verlaufend angeordnet ist.

12. Dämmstoffelement nach Anspruch 2,
**dadurch gekennzeichnet,**
**dass** die Schicht (16) des Adhäsivklebers voll- oder teilflächig auf dem Abschnitt (11) angeordnet ist.

13. Dämmstoffelement nach Anspruch 1,
**dadurch gekennzeichnet,**
**dass** der Abschnitt (11), insbesondere bei einer hohen Rohdichte von 100 bis 200 kg/m3, in zumindest einer, vorzugsweise beider Seitenflächen (15) zumindest einen, vorzugsweise zwei oder mehrere Einschnitte (19) und/oder Ausnehmungen (18) aufweist, die vorzugsweise parallel zur Flächennormalen der Seitenflächen (15) verlaufen.

14. Dämmstoffelement nach Anspruch 1,
**dadurch gekennzeichnet,**
**dass** der Abschnitt (11), insbesondere bei einer Rohdichte von 100 bis 200 kg/m3, im Bereich zumindest einer, vorzugsweise beider Seitenflächen (15), insbesondere durch mechanisches Walken mit der damit verbundenen Auflösung des Faserverbundes elastifiziert ausgebildet ist.

15. Dämmstoffelement nach Anspruch 2,
**dadurch gekennzeichnet,**
**dass** der Adhäsivkleber, insbesondere in Form von Klebebändern auf einer Trägerschicht, beispielsweise aus einem Zement- oder kunststoffmodifizierten Mörtel, einer Wasserglasbeschichtung, einer Kieselsolbeschichtung oder dergleichen angeordnet ist.

16. Gebäudewand mit einem Stützgerüst, bestehend aus zumindest zwei im Abstand zueinander angeordneten, vorzugsweise lotrecht ausgerichteten Ständern, insbesondere in Form von U-, W-, Ω- oder C-förmigen Profilen aus Metall, einer zumindest einseitigen Bekleidung, vorzugsweise in Form von Gipskarton- und/oder Gipsfaser-Platten, und einer Wärme- und/oder Schalldämmung aus Dämmstoffelementen gemäß einem der Ansprüche 1 bis 15, die aus jeweils einem Dämmelement und einem im Bereich zumindest einer Seitenfläche angeordneten, getrennt von dem Dämmelement ausgebildeten Abschnitt bestehen,
**dadurch gekennzeichnet,**
**dass** der Abschnitt (11) eine entsprechend einer Profilierung des Profils (2) ausgebildete Außenkontur aufweist, dass der Abschnitt (11) das Profil (2) ausfüllt, wobei der Abschnitt (11) formschlüssig in das Profil (2) eingesetzt und aus Mineralfasern ausgebildet ist und dass der Abschnitt (11) mit dem Dämmelement (9) verbindbar ist.

17. Gebäudewand nach Anspruch 16,
**dadurch gekennzeichnet,**
**dass** zumindest der Abschnitt (11), vorzugsweise aber auch die Dämmelemente zumindest teilweise voll- und/oder teilflächig über eine Schicht (16) Adhäsivkleber mit der Bekleidung (4) und/oder dem Profil (2) verbunden ist.

18. Gebäudewand nach Anspruch 16,
**dadurch gekennzeichnet,**
**dass** die Dämmelemente als Platten, insbesondere aus Mineralfasern, vorzugsweise aus Steinwolle ausgebildet sind.

19. Gebäudewand nach Anspruch 16,
**dadurch gekennzeichnet,**
**dass** auf zumindest einer der Seitenflächen (15) und/oder einer dem Profil (2) zugewandten Stirnfläche (14) des Abschnitts (11) eine Schicht (16) eines beim Einbau aktivierbaren Adhäsivklebers vollflächig oder partiell angeordnet ist.

20. Gebäudewand nach Anspruch 17,
**dadurch gekennzeichnet,**
**dass** zwei gegenüberliegend angeordnete Seitenflächen (15) des Abschnitts (11) mit einer Schicht (16) Adhäsivkleber ausgebildet sind.

21. Gebäudewand nach Anspruch 17,
**dadurch gekennzeichnet,**
**dass** der Adhäsivkleber als durch Temperatur aktivierbarer Kleber ausgebildet ist.

22. Gebäudewand nach Anspruch 17,
**dadurch gekennzeichnet,**
**dass** der Adhäsivkleber aus einem thermoplastischen Kunststoff besteht.

23. Gebäudewand nach Anspruch 17,
**dadurch gekennzeichnet,**
**dass** der Adhäsivkleber mit einer zur Aktivierung entfernbaren Abdeckung (17), insbesondere einer Kunststoff-Folie abgedeckt ist.

24. Gebäudewand nach Anspruch 17,
**dadurch gekennzeichnet,**
**dass** der Adhäsivkleber in einer dünnen Schicht (16) auf die vorgesehene Fläche (14, 15) aufgesprüht oder aufgegossen ist.

25. Gebäudewand nach Anspruch 16,
**dadurch gekennzeichnet,**
**dass** der Abschnitt (11) mit dem Dämmelement über eine Feder-Nut-Ausbildung zusammensteckbar ist.

26. Gebäudewand nach Anspruch 16,
**dadurch gekennzeichnet,**
**dass** der Abschnitt (11) eine Rohdichte bis zu 200 kg/m3 aufweist und das Profil (2) aussteift.

27. Gebäudewand nach Anspruch 16,
**dadurch gekennzeichnet,**
**dass** der Abschnitt (11) insbesondere bei geringeren Rohdichten von beispielsweise ≤ 55 kg/m3 zumindest einseitig eine biegefeste Armierung, beispielsweise einen Streifen aus Gipskarton, Gipsfaserplatte, Holz, Kunststoff oder Metall aufweist.

28. Gebäudewand nach Anspruch 27,
**dadurch gekennzeichnet,**
**dass** der Streifen rechtwinklig zu Schenkeln (5) des Profils (2) bzw. parallel zu einem die Schenkel (5) des Profils (2) verbindenden Steg (6) verlaufend angeordnet ist.

29. Gebäudewand nach Anspruch 16,
**dadurch gekennzeichnet,**
**dass** der Abschnitt (11), insbesondere bei einer hohen Rohdichte von 100 bis 200 kg/m3, in zumindest einer, vorzugsweise beider Seitenflächen (15) zumindest einen, vorzugsweise zwei oder mehrere Einschnitte (19) und/oder Ausnehmungen (18) aufweist, die vorzugsweise parallel zur Flächennormalen der Seitenflächen (15) verlaufen.

30. Gebäudewand nach Anspruch 17,
**dadurch gekennzeichnet,**
**dass** der Adhäsivkleber, insbesondere in Form von Klebebändern auf einer Trägerschicht, beispielsweise aus einem Zement- oder kunststoffmodifizierten Mörtel, einer Wasserglasbeschichtung, einer Kieselsolbeschichtung oder dergleichen angeordnet ist.

## Claims

1. An insulant element made of mineral fibres, in particular rock wool and/or glass wool, in form of insulant breadths, insulating boards, insulating felts or the like, for being inserted between two spaced building components, namely profiles in single-plank walls or prefabricated walls and/or insulating panels as well as for sound absorption and/or heat insulation of ceilings and walls and similar building parts, **characterized in that** the insulant element is composed of a) an insulating element (9) comprising two large, preferably spaced surfaces that are arranged in parallel with respect to each other and lateral faces (15) that connect said sufraces and b) a portion (11) that is separated from the said insulating element (9), wherein said portion (11) is profiled for being inserted in a profile (2), such that the portion (11) has an outer contour corresponding to said profile (2), so that said portion (11) can be inserted in the profile (2) in a form-fit manner, wherein said portion (11) is made of mineral fibres and wherein said portion (11) can be connected to said insulating element (9).

2. An insulant element according to claim 1,
**characterized in that**
a layer (16) of an adhesive bonding agent that can be activated during insertion is applied on the complete or partial surface of at least one of the lateral faces (15) and/or a face (14) of the portion (11) that faces said profile (2).

3. An insulant element according to claim 2,
**characterized in that**
two opposing lateral faces (15) of said portion (11) are provided with a layer (16) of adhesive bonding agent.

4. An insulant element according to one of the claims 2 or 3,
**characterized in that**
the adhesive bonding agent is an adhesive that can be activated by temperature.

5. An insulant element according to one of the claims 2 through 4,
**characterized in that**
the adhesive bonding agent is composed of a thermoplastic synthetic.

6. An insulant element according to claim 2,
**characterized in that**
the adhesive bonding agent is covered by a covering (17), in particular a plastic film, which can be removed for activation.

7. An insulant element according to claim 2,
**characterized in that**
a thin layer (16) of the adhesive bonding agent is sprayed or poured on the provided surface (14, 15).

8. An insulant element according to claim 1,
**characterized in that**
said portion (11) can be joined with said insulating element via a tongue and groove joint.

9. An insulant element according to claim 1,
**characterized in that**
said portion (11) has an apparent density of up to 200 kg/m³ and stiffens said profile (2).

10. An insulant element according to claim 1,
**characterized in that**
if said portion (11) in particular has smaller apparent densities of for example ≤ 55 kg/m³, it will comprise, at least on one side, an inflexible armouring, for example a strip of gypsum plaster board, gypsum fibre board, wood, plastic or metal.

11. An insulant element according to claim 10,
**characterized in that**
said strip is arranged orthogonal with respect to the legs (5) of the profile (2) or in parallel to a web (6) that connects the legs (5) of said profile (2).

12. An insulant element according to claim 2,
**characterized in that**
the layer (16) of the adhesive bonding agent is applied on the complete or partial surface of the portion (11).

13. An insulant element according to claim 1,
**characterized in that**
the portion (11), in particular if it has a high apparent density comprised between 100 and 200 kg/m³, comprises at least one, preferably two or more incisions (19) and/or recesses (18), which extend preferably in parallel to the surface normal of the lateral faces (15), in at least one, preferably both lateral faces (15).

14. An insulant element according to claim 1,
**characterized in that**
the portion (11), in particular if it has a high apparent density comprised between 100 and 200 kg/m³, is elastified in the region of at least one, preferably both lateral faces (15), in particular by means of mechanic milling that is related to a decomposition of the fibre compound.

15. An insulant element according to claim 2,
**characterized in that**
the adhesive bonding agent is applied in particular in form of adhesive tapes on a carrier layer made of for example a cement or plastic modified mortar, a water glass coating, a liquid silicon dioxide coating or the like.

16. A building wall comprising a supporting frame composed of at least two, mutually spaced, preferably perpendicular posts, in particular in form of U, W, Ω or C shaped profiles made of metal, a curtain wall on at least one side, preferably in form of gypsum plaster and/or gypsum fibre boards, and a heat insulation and/or sound absorption made of insulant elements according to one of the claims 1 through 15, which are respectively composed of an insulating element and a portion that is separated from the said insulating element and located in the region of at least one lateral face,
**characterized in that**
the portion (11) has an outer contour corresponding to a profiling of the profile (2), that said portion (11) fills the profile (2), wherein said portion (11) is inserted in a form-fit manner into said profile (2) and is made of mineral fibres and that said portion (11) can be connected to the insulating element (9).

17. A building wall according to claim 16,
**characterized in that**
at least the portion (11), but preferably also the insulating elements are at least partially connected to the curtain wall (4) and/or the profile (2) over the complete and/or partial surface via a layer (16) of adhesive bonding agent.

18. A building wall according to claim 16,
**characterized in that**
the insulating elements are plates made of in particular mineral fibres, preferably of rock wool.

19. A building wall according to claim 16,
**characterized in that**
a layer (16) of an adhesive bonding agent that can be activated during insertion is applied on the complete or partial surface of at least one of the lateral faces (15) and/or a face (14) of the portion (11) that faces said profile (2).

20. A building wall according to claim 17,
**characterized in that**
two opposing lateral faces (15) of said portion (11) are provided with a layer (16) of adhesive bonding agent.

21. A building wall according to claim 17,
**characterized in that**
the adhesive bonding agent is an adhesive that can be activated by temperature.

22. A building wall according to claim 17,
**characterized in that**
the adhesive bonding agent is composed of a thermoplastic synthetic.

23. A building wall according to claim 17,
**characterized in that**
the adhesive bonding agent is covered by a covering (17), in particular a plastic film, which can be removed for activation.

24. A building wall according to claim 17,
**characterized in that**
a thin layer (16) of the adhesive bonding agent is sprayed or poured on the provided surface (14, 15).

25. A building wall according to claim 16,
**characterized in that**
said portion (11) can be joined with said insulating element via a tongue and groove joint.

26. A building wall according to claim 16,
**characterized in that**
said portion (11) has an apparent density of up to 200 kg/m³ and stiffens said profile (2).

27. A building wall according to claim 16,
**characterized in that**
if said portion (11) in particular has smaller apparent densities of for example ≤ 55 kg/m³, it will comprise, at least on one side, an inflexible armouring, for example a strip of gypsum plaster board, gypsum fibre board, wood, plastic or metal.

28. A building wall according to claim 27,
**characterized in that**
said strip is arranged orthogonal with respect to the legs (5) of the profile (2) or in parallel to a web (6) that connects the legs (5) of said profile (2).

29. A building wall according to claim 16,
**characterized in that**
the portion (11), in particular if it has a high apparent density comprised between 100 and 200 kg/m³, comprises at least one, preferably two or more incisions (19) and/or recesses (18), which extend preferably in parallel to the surface normal of the lateral faces (15), in at least one, preferably both lateral faces (15).

30. A building wall according to claim 17,
**characterized in that**
the adhesive bonding agent is applied in particular in form of adhesive tapes on a carrier layer made of for example a cement or plastic modified mortar, a water glass coating, a liquid silicon dioxide coating or the like.

## Revendications

1. Elément en matériau isolant en fibres minérales, en particulier en laine minérale et/ou laine de verre, en forme de lés de matériau isolant, de panneaux isolants, de feutres isolants ou équivalent, pour le montage entre deux parties constituantes de bâtiment placées espacées l'une de l'autre, en particulier des profilés dans des parois à montants ou des parois de montage et/ou des coffrages à mettre devant ainsi que pour l'isolation acoustique et/ou thermique de plafonds et murs et de parties de bâtiment similaires, **caractérisé en ce que** l'élément en matériau isolant est constitué par a) un élément isolant (9) avec deux grandes surfaces, orientées de préférence espacées et parallèlement l'une à l'autre et des surfaces latérales (15) qui les relient et b) une section configurée séparée de l'élément isolant (9), la section (11) étant configurée profilée pour le montage dans un profilé (2) de telle manière que la section (11) présente un contour extérieur configuré correspondant au profilé (2) de telle manière que la section peut être mise en place de manière crabotée dans le profilé (2), la section (11) étant constituée par des fibres minérales et la section (11) pouvant être reliée à l'élément isolant (9).

2. Elément en matériau isolant selon la revendication 1,
**caractérisé en ce**
**qu'**une couche (16) d'une colle adhésive qui peut être activée lors du montage est placée sur toute la surface ou partiellement sur au moins l'une des surfaces latérales (15) et/ou une face frontale (14) tournée vers le profilé (2).

3. Elément en matériau isolant selon la revendication 1,
**caractérisé en ce**
**que** deux surfaces latérales (15) placées l'une en face de l'autre de la section (1) sont configurées avec une couche (16) de colle adhésive.

4. Elément en matériau isolant selon l'une des revendications 2 ou 3,
**caractérisé en ce**
**que** la colle adhésive est configurée comme une colle pouvant être activée par la température.

5. Elément en matériau isolant selon l'une des revendications 2 à 4,
**caractérisé en ce**
**que** la colle adhésive est constituée par une matière synthétique thermoplastique.

6. Elément en matériau isolant selon la revendication 2,
**caractérisé en ce**
**que** la colle adhésive est recouverte avec un recouvrement (17) qui peut être enlevé pour l'activation, en particulier avec une feuille de matière synthétique.

7. Elément en matériau isolant selon la revendication 2,
**caractérisé en ce**
**que** la colle adhésive est pulvérisée ou coulée en une couche mince (16) sur la surface prévue (14, 15).

8. Elément en matériau isolant selon la revendication 1,
**caractérisé en ce**
**que** la section (11) peut être emboîtée avec l'élément isolant par une configuration à rainure et languette.

9. Elément en matériau isolant selon la revendication 1,
**caractérisé en ce**
**que** la section (11) présente une masse volumique apparente jusqu'à 200 kg/m³ et rigidifie le profilé (2).

10. Elément en matériau isolant selon la revendication 1,
**caractérisé en ce**
**que** la section (11) présente, en particulier pour de faibles masses volumiques apparentes de, par exemple, ≤ 55 kg/m³, au moins d'un côté une armature résistante à la flexion, par exemple une bande en placoplâtre, en panneau de fibres de plâtre, en bois, matière plastique ou métal.

11. Elément en matériau isolant selon la revendication 10,
**caractérisé en ce**
**que** la bande est placée à angles droits par rapport à des montants (5) du profilé (2) ou parallèlement à une traverse (6) qui relie les montants (5) du profilé (2).

12. Elément en matériau isolant selon la revendication 2,
**caractérisé en ce**
**que** le couche (16) de colle adhésive est placée sur toute la surface ou sur une partie de la surface sur la section (11).

13. Elément en matériau isolant selon la revendication 1,
**caractérisé en ce**
**que** la section (11) présente, en particulier pour une masse volumique apparente élevée de 100 à 200 kg/m³, au moins une incision (19), de préférence deux ou trois, et/ou évidements (18) dans au moins l'une des surfaces latérales (15), de préférence dans les deux, incisions et/ou évidements qui sont de préférence parallèles à la normale des surfaces latérales (15).

14. Elément en matériau isolant selon la revendication 1,
**caractérisé en ce**
**que** la section (11) est configurée, en particulier pour une masse volumique apparente de 100 à 200 kg/m³, élastifiée avec la dissolution de l'assemblage de fibres qui lui est liée dans la zone d'au moins l'une des surfaces latérales (15), de préférence des deux, en particulier par foulage mécanique.

15. Elément en matériau isolant selon la revendication 2,
**caractérisé en ce**
**que** la colle adhésive est placée en particulier en forme de bandes adhésives sur une couche porteuse, par exemple en un mortier au ciment ou modifié avec une substance synthétique, une enduction en verre soluble, une enduction de sol de silice ou équivalent.

16. Mur de bâtiment avec un échaffaudage d'appui constitué'par au moins deux montants placés espacés l'un de l'autre, orientés de préférence d'aplomb, en particulier en forme de profilés en U, en W, en Ω ou en C en métal, en une enduction au moins d'un côté, de préférence en forme de plaques de placoplâtre et/ou de fibres de plâtre et une isolation thermique et/ou acoustique en éléments en matériau isolant selon l'une des revendications 1 à 15 qui sont constitués par au moins un élément isolant et une section placée dans la zone d'au moins une surface latérale, configurée séparée de l'élément isolant,
**caractérisé en ce**
**que** la section (11) présente un contour extérieur qui correspond à un profilage du profilé (2), que la section (11) remplit le profilé (2), la section (11) étant mise en place de manière crabotée dans le profilée (2) et étant formée en fibres minérales et que la section (11) peut être reliée à l'élément isolant (9).

17. Mur de bâtiment selon la revendication 16,
**caractérisé en ce**
**qu'**au moins la section (11), mais de préférence aussi les éléments isolants, est reliée au moins partiellement sur toute la surface et/ou sur une partie de la surface par une couche (16) de colle adhésive au revêtement (4) et/ou au profilé (2).

18. Mur de bâtiment selon la revendication 16,
**caractérisé en**
**ce que** les éléments isolants sont configurés comme des panneaux, en particulier en fibres minérales, de préférence en laine minérale.

19. Mur de bâtiment selon la revendication 16,
**caractérisé en ce**
**qu'**une couche (16) d'une colle adhésive qui peut être activée lors du montage est placée sur toute la surface ou partiellement sur au moins l'une des surfaces latérales (15) et/ou une face frontale (14) tournée vers le profilé (2).

20. Mur de bâtiment selon la revendication 17,
**caractérisé en ce**
**que** deux surfaces latérales (15) placées l'une en face de l'autre de la section (1) sont configurées avec une couche (16) de colle adhésive.

21. Mur de bâtiment selon la revendication 17,
**caractérisé en ce**
**que** la colle adhésive est configurée comme une colle pouvant être activée par la température.

22. Mur de bâtiment selon la revendication 17,
**caractérisé en ce**
**que** la colle adhésive est constituée par une matière synthétique thermoplastique.

23. Mur de bâtiment selon la revendication 17,
**caractérisé en ce**
**que** la colle adhésive est recouverte avec un recouvrement (17) qui peut être enlevé pour l'activation, en particulier avec une feuille de matière synthétique.

24. Mur de bâtiment selon la revendication 17,
**caractérisé en ce**
**que** la colle adhésive est pulvérisée ou coulée en une couche mince (16) sur la surface prévue (14, 15).

25. Mur de bâtiment selon la revendication 16,
**caractérisé en ce**
**que** la section (11) peut être emboîtée avec l'élément isolant par une configuration à rainure et languette.

26. Mur de bâtiment selon la revendication 16,
**caractérisé en ce**
**que** la section (11) présente une masse volumique apparente jusqu'à 200 kg/m³ et rigidifie le profilé (2).

27. Mur de bâtiment selon la revendication 16,
**caractérisé en ce**
**que** la section (11) présente, en particulier pour de faibles masses volumiques apparentes de, par exemple, ≤ 55 kg/m³, au moins d'un côté une armature résistante à la flexion, par exemple une bande en placoplâtre, en panneau de fibres de plâtre, en bois, matière plastique ou métal.

28. Mur de bâtiment selon la revendication 27,
**caractérisé en ce**
**que** la bande est placée à angles droits par rapport à des montants (5) du profilé (2) ou parallèlement à une traverse (6) qui relie les montants (5) du profilé (2).

29. Mur de bâtiment selon la revendication 16,
**caractérisé en ce**
**que** la section (11) présente, en particulier pour une masse volumique apparente élevée de 100 à 200 kg/m³, au moins une incision (19), de préférence deux ou trois, et/ou évidements (18) dans au moins l'une des surfaces latérales (15), de préférence dans les deux, incisions et/ou évidements qui sont de préférence parallèles à la normale des surfaces latérales (15).

30. Mur de bâtiment selon la revendication 17,
**caractérisé en ce**
**que** la colle adhésive est placée en particulier en forme de bandes adhésives sur une couche porteuse, par exemple en un mortier au ciment ou modifié avec une substance synthétique, une enduction en verre soluble, une enduction de sol de silice ou équivalent.
